# EUROPÄISCHE PATENTSCHRIFT

(11) **EP 0 187 995 B1**
(45) Veröffentlichungstag und Bekanntmachung des Hinweises auf die Patenterteilung: **18.10.1989**
(21) Anmeldenummer: 85116427.7
(22) Anmeldetag: 21.12.1985
(51) Int. Cl.: A41H 37/04

(54) **Nietpresse zur Befestigung eines Schliessfunktions-Teils, insbesondere Druckknopfteils, an einer Trägerbahn, wie einem Kleidungsstück**
Stapling machine for fastening a closure element, such as a snap fastener, to a supporting web such as a garment
Presse à riveter pour fixer un élément de fermeture tel qu'un bouton-pression à un support tel qu'un vêtement

(30) Priorität: 16.01.1985 DE 3501224
(43) Veröffentlichungstag der Anmeldung: 23.07.1986
(73) Patentinhaber: William Prym GmbH & Co. KG, 52224 Stolberg (DE)
(72) Erfinder: Herten, Ernst, D-5190 Stolberg (DE)
(74) Vertreter: Mentzel, Norbert, Dipl.-Phys.

(56) Entgegenhaltungen:
- DE-A- 3 046 939
- DE-A- 3 313 682

## Beschreibung

Die Erfindung richtet sich auf eine Nietpresse der im Gattungsbegriff des Anspruches 1 genannten Art. Bei der bekannten Nietpresse (DE-OS 33 13 682) führen die Oberwerkzeuge das Funktionsteil, nämlich einen Druckknopfteil, zu, während die Unterwerkzeuge zum Positionieren des zugehörigen Befestigungsteils, nämlich einem einen Hohlniet tragenden Kappe, verwendet werden. Die zu den Unterwerkzeugen gehörende Bühne ist gegen einen oberen Anschlag federbelastet und besitzt als Aufnahme für die Hohlniet-Kappe eine Zentralaussparung, worin der ortsfeste Unterstempel des Unterwerkzeuges angeordnet ist und an seiner Stirnfläche die lose in der Aussparung befindliche Hohlniet-Kappe abstützt. Die Höhenveränderung der Bühne erfolgt passiv durch den Andruck der Oberzange, indem die Oberzange die Bühne gegen ihre Federbelastung abwärts drückt und dadurch die auf der Stirnfläche des Unterstempels ruhende Hohlniet-Kappe in ihrer Aussparung gegen die vom Oberwerkzeug dabei mit herabgedrückten Trägerbahn bewegt.

Wegen der notwendigen Lagesicherung des Funktionsteils, nämlich des Druckknopfteils, bis zum Nietvorgang mit dem Befestigungsteil, nämlich der Hohlniet-Kappe, ist es nicht möglich, die Positionen der an den Oberwerkzeugen befindlichen Funktionsteilen mit den in den Unterwerkzeugen angeordneten Befestigungsteilen zu vertauschen. Der Funktionsteil musste immer durch die Oberzange der Trägerbahn von oben zugeführt werden.

Weil ein Funktionsteil, wie z. B. ein mit matrizenförmigen Schliessflächen ausgerüsteter Druckknopfteil, bei bestimmungsgemässem Gebrauch mit einem zugehörigen komplementären Funktionsteil, wie z.B. mit einem patrizenförmige Schliessflächen aufweisenden Druckknopfteil, zusammenwirken soll, wird ein solcher Funktionsteil auf der Rückseite der Trägerbahn angeordnet. Üblicherweise sind aber die Markierungen zum Setzen solcher Funktionsteile auf der Vorderseite der Trägerbahn angeordnet. Weil nun aber, wie bereits erwähnt wurde, der Funktionsteil immer von oben durch die Oberzange der Trägerbahn zugeführt werden musste, war es nötig, die Trägerbahn stets mit der nach oben weisenden Rückseite auf die Bühne der Unterwerkzeuge zu legen. Die auf der Vorderseite befindlichen Markierungen waren daher für die Bedienungsperson beim Nieten nicht sichtbar. Das Übertragen der Markierungen von der Vorderseite auf die Rückseite der Trägerbahn ist mühsam, zeitraubend und lässt sich nicht immer präzise genug ausführen. Die Lagesicherung des in den Unterwerkzeugen positionierten Teils, nämlich des dort stets vorgesehenen Befestigungsteils, ist nicht immer befriedigend.

Der Erfindung liegt die Aufgabe zugrunde, eine Nietpresse der im Gattungsbegriff des Anspruches 1 genannten Art zu entwickeln, die unter Ausnutzung der auf der Vorderseite der Trägerbahn befindlichen Markierungen eine zuverlässige, genaue und sichere Anbringung der Funktionsteile mit den Befestigungsteilen an der Trägerbahn gestattet. Dies wird erfindungsgemäss durch die im Kennzeichen des Anspruches 1 angeführten Massnahmen erreicht, denen folgende Bedeutung zukommt.

Die Trägerbahn kann bei der erfindungsgemässen Nietpresse mit ihrer die Markierungen tragenden Vorderseite nach oben gekehrt über die Unterwerkzeuge gelegt werden, weil jetzt der Funktionsteil vom Unterwerkzeug positioniert wird. Die Bedienungsperson kann daher beim Auflegen der Trägerbahn anhand der vorderseitigen Markierungen die genaue Lage der Trägerbahn bezüglich der Vernietungsstelle einstellen. Das Funktionsteil ist dabei seinerseits exakt positioniert durch die an der Bühne spreizbeweglich gelagerten Unterbacken, in deren Aufnahmeprofil das Funktionsteil steckt. Zur präzisen Übergabe des Funktionsteils besitzt die mit den Unterbakken ausgerüstete Bühne einen eigenen Hubtrieb, der allerdings vom Hubtrieb des Oberwerkzeugs, insbesondere des Oberstempels nach Unteranspruch 2 und 3 abgeleitet ist, doch bedarf es zur Spreizbewegung der Unterbacken keines eigenen Triebs, denn die Steuerflächen zwischen dem Unterbacken-Paar und dem ruhenden Unterstempel bewirken automatisch die Backenspreizung. wenn sich das Unterbacken-Paar ausreichend weit abwärts bewegt hat. Dabei gelangt das Funktionsteil zwar aus dem Aufnahmeprofil zwischen den Unterbacken heraus, doch wird die präzise Lagesicherung des Funktionsteils während der weiteren Abwärtsbewegung der Unterbacken und während der eigentlichen Vernietung durch Richtelemente übernommen und gewährleistet, die auf der Stirnfläche des Unterstempels angeordnet sind. Diese Richtelemente können, wie Anspruch 5 vorschlägt, zugleich Leitflächen für die verformbaren Halteelemente des vom Oberwerkzeug zugeführten Befestigungsteils aufweisen, so dass die Halteelemente präzise in das Funktionsteil hineingelangen und dort ordnungsgemäss verformt werde. Damit ist eine einwandfreie, sichere und exakt positionierte Anbringung des Funktionsteils an der Trägerbahn ermöglicht.

Zu der bereits erwähnten vorteilhaften Ableitung des Hubtriebs der Unterbacken aus denjenigen des Oberwerkzeugs empfiehlt es sich, wie in Anspruch 3 näher angegeben ist, Verbindungsstangen zu verwenden, die einen zum Hubgestänge des Oberstempels gehörenden Hebel mit einem schwenkbaren Arm verbinden, der an seinem freien Ende die mit den Unterbacken ausgerüstete Bühne trägt. Um dabei Störfällen vorzubeugen, wird man die Verbindungsstange, gemäss Anspruch 4, als Teleskopstange mit Axialfederung ausbilden.

Die erwähnten Richtelemente an der Stirnflache des Unterstempels sind in Abhängigkeit von der Art des anzubringenden Funktionsteils und der Sorte des dabei zur Anwendung kommenden Befestigungsteils gestaltet. Als Funktionsteil können ausser patrizenförmige oder matrizenförmige Schliessflächen aufweisenden Druckknopfteilen auch Knöpfe, Haken, Ösen verwendet werden. Die Halteelemente an den Befestigungsteilen, die dabei zur Anwendung kommen können umbiegbare Krampen, stauchbare Schäfte oder einrollbare Hohlniete sein. Zur Anbringung von als sogenannte «Federteile» gestalteten Druckknopfteilen empfiehlt es sich, wie Anspruch 6 vorschlägt, die Richtelemente aus einer eine konische Spitze aufweisenden Zapfen zu bilden.

Für die sichere Position des Befestigungsteils in der Oberzange empfiehlt es sich, wie Anspruch 7 vorschlägt, Verlängerungen an den Zangenschenkeln vorzusehen, die mit entsprechenden Sperrflächen am Hubgestänge des Oberschenkels zusammenwirken. Diese Sperrflächen gelangen an die entsprechenden Kontaktstellen der Schenkel-Verlängerungen kurz nach Einbringen des Befestigungsteils durch eine Zuführeinrichtung in die Oberzange. Dies geschieht einfach durch einen Versatz der Hubbewegung der Oberzange bezüglich der Hubbewegung des Oberstempels; bewegt sich die Oberzange zunächst schneller als der Oberstempel abwärts, so gelangen die Schenkel-Verlängerungen automatisch über die Sperrflächen, die sich am Gestänge des Oberstempels befinden. Dadurch ist eine Spreizbewegung der Oberzangen-Schenkel fast über die ganze Länge ihrer Abwärtsbewegung gesichert, wie Anspruch 8 vorschreibt. Solche Sperrflächen können einfach aus bundartigen Verdickungen gemäss Anspruch 9 bestehen. Zur genauen Einjustierung der Sperrung wird man die Kontaktstellen an den Schenkel-Verlängerungen einstellbar machen. Durch eine schnellere Abwärtsbewegung des Oberstempels in der Schlussphase geben dessen Sperrflächen die Spreizung der Oberzange frei und bewirken weiterhin durch Steuerflächen auch die präzise Spreizbewegung der Zangen selbst, die dann das Befestigungsteil aus ihren Aufnahmeprofilen in den Schenkeln freigeben. Das Befestigungsteil ist aber dann bereits durch seine Wechselwirkung mit dem Funktionsteil und gegebenenfalls durch Leitflächen des das Funktionsteil positionierenden Richtelemente im Unterstempel lagegesichert. Dadurch wird eine stets einwandfreie Nietung gewährleistet.

Gemäss Anspruch 10 empfiehlt es sich dabei die Spreizrichtung der Schenkel der Oberzange zu derjenigen der Unterbacken so zu orientieren, wie die Zuführungswege der Funktionsteile bzw. Befestigungsteile durch die zugehörigen Zuführeinrichtungen, die diese Teile jeweils in die Aufnahmeprofile zwischen den Unterbacken des Unterwerkzeugs bzw. den Zangenschenkeln des Oberwerkzeugs einführen.

Weitere Vorteile und Massnahmen der Erfindung sind aus der nachfolgenden Beschreibung und den Zeichnungen ersichtilich. In den Zeichnungen ist die Erfindung in einem Ausführungsbeispiel dargestellt. Es zeigen:
Fig. 1 in Seitenansicht und teilweise im Ausbruch, die wichtigsten Bestandteile der erfindungsgemässen Nietpresse, und zwar im oberen Totpunkt der Hubbewegung ihrer Bestandteile,
Fig. 2 die Lage der Ober- und Unterwerkzeuge in der Hubstellung von Fig. 1, nämlich in ihrer oberen Totpunktlage, in massstabsgerechtem Abstand zueinander gezeichnet, allerdings das Oberwerkzeug Befestigungsteil und die Unterwerkzeuge, dazu um 90 °C verdreht, in einer Querschnittansicht,
Fig. 3 eine gegenüber Fig. 2 um 90 °C gedrehte Rückansicht der Oberwerkzeuge in der Hubstellung von Fig. 1 und 2, aber ohne den Befestigungsteil,
Fig. 4, in einer der Fig. 2 entsprechenden Darstellung, die Ober- und Unterwerkzeuge in einer nachfolgenden anderen Hubstellung, nämlich einer einen sogenannten «Sicherheitsabstand» zwischen den beiden Werkzeugen einnehmenden Sicherheitsstellung,
Fig. 5 in einer der Fig. 3 entsprechende Darstellung, die Oberwerkzeuge in ihrer aus Fig. 4 ersichtlichen Position, aber ohne den Befestigungsteil,
Fig. 6 in einer der Fig. 2 bzw. 4 entsprechenden Darstellung, die Hubstellung der Werkzeuge kurz vor dem Nietvorgang, wo bereits eines der Oberwerkzeuge seine untere Totpunktlage erreicht hat,
Fig. 7 in einer der Fig. 6 entsprechenden Darstellung, eine spätere Hubstellung der Ober- und Unterwerkzeuge, die jetzt bereits in ihren Rückhub eingetreten sind,
Fig. 8 in Vergrösserung, eine Querschnittansicht durch die Unterwerkzeuge in axialer Ausrichtung, aber ohne darin aufgenommene Befestigungsteile zur Verdeutlichung ihres besonderen Aufnahmeprofils, wobei die Schnittführung aus der Schnittlinie VIII-VIII von Fig. 9 zu ersehen ist,
Fig. 9 eine Längsschnittansicht durch ein eines der beiden Unterwerkzeuge halternden Bauelements der Nietpresse von Fig. 1,
Fig. 10 eine Draufsicht auf das vordere Teilstück der die Unterwerkzeuge halternden Bauelemente mit einem Teilstück einer zugehörigen Zuführeinrichtung für Befestigungsteile in einer der Fig. 1 bzw. 2 entsprechenden Stellung, nämlich der oberen Totpunktlage der Hubtriebe,
Fig. 11 eine der Fig. 10 entsprechende Draufsicht, allerdings in einer anderen Stellung, wenn sich nämlich die Unterwerkzeuge in ihrer unteren Totpunktlage befinden, die annähernd in Fig. 6 erreicht ist,
Fig. 12 in perspektivischer Darstellung den die Ober- und Unterwerkzeuge umfassenden Bereich der Nietpresse, aus der die Lage der Zuführeinrichtungen für die Befestigungsteile und Funktionsteile ersichtlich ist, und zwar in der oberen Totpunktlage gemäss Fig. 1 und 2.

In Fig. 1 sind die für die Vernietung massgeblichen Bauteile der erfindungsgemässen Nietpresse gezeigt, aus denen ihre gegenseitige Lage und ihr Antrieb ersichtlich ist, woraus sich die in den nachfolgenden Fig. 2 bis 7 näher erläuterten Hubbewegungen der Werkzeuge ergeben. Es liegen Oberwerkzeuge 10, 11 und Unterwerkzeuge 20, 21 vor, die sowohl zueinander als auch in sich hubbeweglich sind.

Zu den Oberwerkzeugen gehört eine zwei Zangenschenke) 12 aufweisende Zange 10, die nachfolgend kurz «Oberzange» bezeichnet werden soll, und ein zwischen den Zangenschenkeln 12 hubbeweglich geführter Stempel 11, der der Deutlichkeit wegen kurz «Oberstempel» bezeichnet werden soll. Der Oberstempel 11 hat ein Hubgestänge, bestehend aus einem Stempelhalter 13, einem damit verbundenen Stössel 14 und einem doppelarmigen Hebel 16, der in einem Schwenklager 15 der Nietpresse aufgenommen ist und dessen einer Arm über eine daran angelenkte Lasche 17 und eine weitere Anlenkstelle an dem Stössel 14 angeschlossen ist, während der andere Hebelarm über einen angelenkten Pleuel 18 von einer Exzenterwelle 19 angetrieben wird. Der durch den Drehpfeil 31 in Fig. 1 angedeutete Umlauf der Exzenterwelle 19 bewirkt eine Hubbewegung 30 des Oberstempels 11 mit bestimmter Hub- Amplitude 97 gemäss Fig. 2.

Wie aus Fig. 1, 2, 3 und 12 hervorgeht, sind die Zangenschenkel 12 der Oberzange 10 über Lagerzapfen 32 an einer Lagerplatte 33 befestigt und tragen Stifte 34, welche Randaussparungen 35 der Lagerplatte durchgreifen und von einer Zugfeder 36 gegeneinander federbelastet sind. Dadurch sind die freien Schenkelenden, die ein besonderes Aufnahmeprofil 37 aufweisen, bestrebt, in eine gegeneinander gerichtete Zusammenklapplage zu gelangen. Die Lagerplatte 33 ist über einen Ansatz 38 mit einer Stange 39 verbunden, die zu einem eigenen Hubgestänge gehört Das Hubgestänge ist in der aus der DE-OS 25 56 516 ersichtlichen Weise ausgebildet, deren Beschreibung insoweit zum Gegenstand der vorliegenden Erfindung gemacht wird. Das Gestänge umfasst einen aus zwei Winkelebenen 40, 41 zusammengesetzten Kniehebel. Der eine Winkelhebel 40 ist über ein Schwenklager 42 in der Nietpresse gelagert und am freien Ende seines einen, im wesentlichen horizontal verlaufenden Winkelarms an der Stange 39 angelenkt, während der andere Winkelhebel 41 im Scheitelbereich über ein Gelenk 43 an einer den horizontalen Arm des erstgenannten Winkelhebels 40 verlängernden Lasche 44 schwenkbar befestigt ist. Der Winkelhebel 41 ist mit einer Laufrolle 45 versehen, die über eine am Winkelhebel 41 angreifende Zugfeder 46 od. dgl. gegen eine gemeinsam mit der Exzenterwelle 19 drehangetriebene Nockenscheibe 47 anliegt. Die beiden nach unten sich erstrekkenden Schenkel 48, 49 der beiden Winkelhebel 40, 41 liegen normalerweise aneinander an und versteifen dadurch ihr Gelenk 43. An ihren freien Enden sind miteinander zusammenwirkende Kontaktelemente 50, 51 einer noch näher zu beschreibenden Stillstandsbremseinrichtung für die Nietpresse befestigt. Durch Umlauf der Antriebswelle im Sinne des Pfeils 31 von Fig. 1 wird folglich auch die Oberzange 10 eine eigene Hubbewegung 52 mit einer eigenen Hubamplitude 96 ausführen, die gegenüber der erwähnten Hubbewegung 30 des Oberstempels 11 in bestimmter Weise phasenversetzt ist, was im Zusammenhang mit Fig. 2 bis 7 noch näher beschrieben werden wird.

Die Unterwerkzeuge umfassen zunächst einen fest im Gestell 22 der Nietpresse gehalterten ruhenden Stempel 21, der nachfolgend kurz «Unterstempel» bezeichnet werden soll. Ausweislich der Fig. 1, 2, 9 und 11 ist ein Schwenkarm 23 in einem festen Lager 24 des Maschinengestells aufgenommen und trägt an seinem freien Ende über ein Zwischenstück 25 eine plattenförmige Bühne 26, die als Lagerplatte für ein Paar von Backen 27 dient, die nachfolgend kurz «Unterbacken 27» bezeichnet werden sollen und das erwähnte Unterwerkzeug 20 der Nietpresse bilden. Die Unterbacken 27 sind über Lagerzapfen 28 an der Lagerplatte 26 schwenkbar geführt und tragen Stifte 29, welche Langlöcher 53 der Lagerplatte 26 durchgreifen. Die Stifte 29 sind an ihren unterhalb der Lagerplatte 26 herausragenden Stiftenden mit einer Zugfeder 54 od. dgl. versehen, was zur Folge hat, dass die freien Enden der Unterbacke 27 mit ihrem besonderen, aus Fig. 8 ersichtlichen Aufnahmeprofil 55 bestrebt sind, in eine Zuklapplage zu gelangen. Die Endstellung der Unterbacken 27 in Zuklapplage kann durch eine Anschlagwirkung zwischen ihren Stiften 29 und der gegeneinander gekehrten Enden der Langlöcher 53 in der Lagerplatte 26 erzeugt sein Die Lagerplatte 26 ist ferner zum Schwenkarm 23 hin mit einem in seiner Funktion noch näher zu beschreibenden Führungsschlitz 56 versehen.

Das Unterwerkzeug 20 mit dem Backen-Paar führt eine eigene, durch den Pfeil 57 in Fig. 1 angedeutete Hubbewegung aus, die allerdings von der Hubbewegung 30 des Oberstempels 11 über eine Verbindungsstange 60 abgeleitet ist. Das eine Stangenende 61 ist, wie Fig. 1 verdeutlicht, über ein Gelenk 58 mit dem Schwenkarm 23 verbunden und besitzt ein unter innerer Federbelastung stehendes Teleskop 62. Das andere Stangenende 63 ist über auf Gewindegängen der Stange ein justierbare Stellringe 64 und eine Gegenfeder 65 durch die Bohrung eines Auslegers 59 hindurchgeführt, wobei der Ausleger 59 an dem zum Hubgestänge des Oberstempels 11 gehörenden Hebel 16 angelenkt ist. Durch die infolge Umlaufs 31 der Exzenterwelle 19 erzeugten Schwenkbewegung des Hebels 16 wird über die Verbindungsstange 60 die Hubbewegung 57 im Backen-Paar 20 des Unterwerkzeugs herbeigeführt. Die Hubbewegung 57 des Backen-Paars 20 erfolgt zwar mit anderer Hubamplitude 95 als die Hubbewegung 30 des Oberstempels 11, ist aber mit dieser gleichphasig.

Wie aus Fig. 1, 10, 11 und 12 ersichtlich ist, ist oberhalb des Schwenkarms 23 der Führungskanal 66 für den Ladeschieber 67 einer Zuführeinrichtung 68 für Funktionsteile 70 angeordnet, die im vorliegenden Fall aus Druckknopfteilen mit matrizenförmigen Schliessflächen 71 bestehen. wie am besten aus dem Axialschnitt von Fig. 2 zu entnehmen ist. Der Druckknopfteil 70 besteht im vorliegenden Fall aus einem Blechformkörper, der, gemäss Fig. 2, aus einem mit einer Bodenoffnung 72 versehenen Topf 73 besteht, an welchem ein umlaufender Flansch 74 angeformt ist, der zur Aufnahme von Federelementen 75 dient. Die Federelemente 75 ragen durch seitliche Öffnungen in den Innenraum des Topfes 73 hinein und erzeugen im Topfinneren die matrizenförmigen Schliessflächen 71, die bei bestimmungsgemässem Gebrauch des Druckknopfs mit nicht näher gezeigten komplementären patrizenförmigen Schliessflächen des zugehörigen anderen Druckknopfteils zusammenwirken.

Die Zuführeinrichtung 68 dieser Druckknopfteile 70 umfasst einen nicht näher gezeigten Vorratsbehälter, von dem aus über eine Rütteleinrichtung od. dgl. die Druckknopfteile 70 in eine Führungsschiene 69 gelangen. Die Führungsschiene 69 ist durch einen Schlitz längsgeteilt und nimmt die in einer Reihe angeordneten Druckknopfteile 70 an ihren Flanschen 74 auf, während die Töpfe 73 in ihrem Teilungsschlitz zu liegen kommen. In der aus Fig. 11 ersichtlichen Ruhestellung der Zuführeinrichtung 68 ist der vorderste Druckknopfteil 70 der Reihe von einer Klaue 76 in einer definierten Austrittslage aus der Führungsschiene 69 gehalten. Die Führungsschiene 69 mündet an dieser Stelle rechtswinkelig in den Führungskanal 66. Die Klaue 76 ist in einer seitlichen Ausbuchtung des Führungskanals 66 schwenkbar gelagert und unter der Wirkung einer Feder bestrebt, in das Innere des Führungskanals 66 mit ihrem Klauenende hinein zu gelangen, was durch einen Anschlag 79 in definierter Weise geschieht und zu der aus Fig. 11 ersichtlichen Endlage des vordersten Druckknopfteils 70 in der Anordnungsreihe innerhalb der Führungsschiene 69 führt. Der vorderste Druckknopfteil 70 ist jetzt in Ausrichtung mit dem Führungskanal 66 und sein Topf 73 wird von einem Finger 78 am Arbeitsende des erwähnten Schiebers 67 übergriffen, weshalb auch eine definierte Höhenlage des Druckknopfteils 70 im Führungskanal 66 gewährleistet ist. Es liegt folgende Arbeitsweise dieser Zuführeinrichtung 68 vor:

Gelangen die Werkzeuge in ihre aus Fig. 2 ersichtliche obere Totpunktlage ihrer Hubbewegung, so ist der bereits erwähnte, aus Fig. 9 ersichtliche Führungsschlitz 56 in der plattenförmigen Bühne 26 in Ausrichtung mit der Bewegungsbahn einer nur aus Fig. 1 ersichtlichen Zunge 80, die auf der Unterseite des Schiebers 67 sich befindet. Der Führungskanal 66 für das vorderste Druckknopfteil 70 ist dabei höhenmässig mit dem bereits erwähnten Aufnahmeprofil 55 an den einander zugekehrten Innenflächen der Unterbacken 27 ausgerichtet. Jetzt wird der Schiebers 67 von einem nicht näher gezeigten Schubantrieb ausgefahren und schiebt den vordersten Druckknopfteil 70 aus dem Führungskanal 66 in das Aufnahmeprofil 55 zwischen den Unterbakken 27, wie aus der Arbeitsstellung des Schiebers in Fig. 10 zu erkennen ist. Die Klaue 76 wird dabei durch Schrägflächen am Arbeitsende des Schiebers 67 gegen ihre Federung in die seitliche Aussparung des Führungskanals 66 zurückgedrückt. Eine am Arbeitsende des Schiebers 67 vorgesehene Gabelöffnung 77 umgreift dabei den Topf 73 in einem Umfangsbereich, wobei der erwähnte Finger 78 des Schiebers 67 immer noch den Topfboden übergreift. Wie aus Fig. 9 ersichtlich ist, gelangt der Druckknopfteil 70 durch einen Einlasstrichter 81 in das massgebliche Aufnahmeprofil 55, worin, wie am besten Fig. 2 zeigt, der Druckknopfteil 70 mit seinem Flansch 74 auch höhenmässig exakt festgehalten wird. Beim Laden des Druckknopfteils 70 in das Aufnahmeprofil 55 federn die beiden Zungen 27 etwas auf, wenn der Flansch 74 durch den Einlasstrichter 81 hindurch gelangt. Befindet sich der Druckknopfteil 70 aber im Aufnahmeprofil 55, dann schnappen die Unterbacken 27 unter der Wirkung ihrer Feder 54 zu und halten den Druckknopfteil über seinen Flansch 74 im Aufnahmeprofil 55 fest. Die den eingeführten Druckknopfteil 70 festhaltende Federbelastung ist durch Pfeile 82 in Fig. 4 verdeutlicht. Der Schieber 67 kann daher nach dem Ladevorgang des Druckknopfteils 70 in der Hubstellung des Backen-Paars 20 von Fig. 2 von seinem Schubtrieb wieder eingefahren werden bis zur Ruhestellung von Fig. 11, in welcher das nächste Druckknopfteil aus der Führungsschiene 69 in die Führungsbahn des Kanals 66 hineingleiten kann. Dies geschieht unter der Wirkung der Schwerkraft, weil die Führungsschiene 69 auf den Führungskanal 66 zu abfällt.

Ausweislich der Fig. 12 sind auch die Oberwerkzeuge 10, 11 mit einer hier angedeuteten Zuführeinrichtung 83 versehen, zu welcher eine durch einen Längsschlitz geteilte Führungsschiene 84 gehört. In dieser Zuführeinrichtung 83 gelangen die im Axialschnitt am besten aus Fig. 2 ersichtlichen Befestigungsteile 90 zwischen die Zangenschenkel 12. Die Befestigungsteile 90 bestehen hier aus einem Kappenniet, welches als verformbares Halteelement ein mit einem Flansch 91 versehenen Hohlniet 92 aufweist, wobei der Flansch 91 mit einer zur Kappenbildung beitragenden Kalotte 93 versehen ist. Der Flansch 91 und die Kalotte 93 bilden einen Kopf 94, mit dem das Niet 90 zunächst in der Führungsschiene 84 bis zu einem nicht näher gezeigten Gatter an der unteren Mündung der Führungsschiene 84 geführt wird. An dieser Stelle ist ein Schläger 85 zwischen den Teilungsschlitzen in der Führungsschiene 84 schwenkbeweglich geführt und wird von einem Schwenktrieb 86 in Bewegung gesetzt. Die Niete werden, von einem Vorratsbehalter aus, in einer Reihe in der Führungsschiene 84 angeordnet. An der Ausmündung erfasst der Schläger 85 bei seiner Schwenkbewegung jeweils das vorderste Niet und drückt es unter Auffederung der Zangenschenkel 12 in das dortige bereits erwähnte Aufnahmeprofil 37 hinein. Das Aufnahmeprofil 37 erfasst das eingeführte Niet 90 an seinem Kopf 94 und richtet es sowohl allseitig radial als auch axial mit dem Oberstempel 11 aus.

In der die obere Totpunktlage von Fig. 2 und 3 kennzeichnenden Ausgansstellung sind also sowohl die Oberzange 10 mit einem Befestigungsteil 90, nämlich einem Niet, versehen als auch die Unterbacken 27 mit einem Funktionsteil 70, nämlich einem Druckknopfteil, ausgerüstet. Obwohl sich sowohl die Oberwerkzeuge 10, 11 als auch das Unterwerkzeug 20 in Fig. 2 jeweils in ihrer oberen Totpunktlage befinden, liegt zwischen ihnen ein grosser Abstand 87, der die bequeme Anordnung einer Trägerbahn 100, z.B. eines Kleidungsstückes, auf den Unterwerkzeugen 20, 21 gestattet. Und zwar wird die Vorderseite 101 der Trägerbahn für die Bedienungsperson sichtbar nach oben gelegt, währen die Bahnrückseite 102 den Werkzeugen 20, 21 zugekehrt ist. Dadurch kann eine auf der Bahnvorderseite 101 üblicherweise vorgesehene Markierung von der Bedienungsperson in Ausrichtung mit dem Hubweg der Oberwerkzeuge 10, 11 positioniert werden. Die Achsen der Oberwerkzeuge 10, 11 und Unterwerkzeuge 20, 21 sind zwar unter sich axial ausgerichtet, doch führen die Werkzeuge, wie bereits erwähnt wurde, Hubbewegungen 30, 52, 57 mit unterschiedlicher Hubamplitude 95, 96, 97 aus, wie aus einem Vergleich zwischen Fig 2 und 6 zu entnehmen ist, wo als strichpunktierte Bezugsebene 98 jeweils die Stirnfläche 99 des feststehenden Unterstempels 21 angedeutet ist.

Aus Fig. 2 ergibt sich, dass das von dem Bakken-Paar bestimmte Unterwerkzeug 20 gegenüber dem feststehenden Unterstempel 21 eine Bewegung mit der Hubamplitude 95 ausführt. Die Oberzange führt dagegen eine Hubbewegung mit einer demgegenüber grösseren Hubamplitude 96 aus. Der Oberstempel 11 dagegen führt beim Arbeitszyklus der Presse eine Bewegung mit der grössten Hubamplitude 97 gemäss Fig. 2 aus. Dies führt im Zusammenhang mit einer spezifischen Phasenverschiebung zu folgenden besonderen Wirkungen:

Wie aus den in Fig. 4 und 5 gezeigten Zwischenstellungen beim Arbeitshub ersichtlich ist, haben sich alle Werkzeuge 10, 11, abwärts bewegt, aber zueinander unterschiedlich schnell, wodurch die Endflächen der Oberzange 10 sich dem Backen-Paar 20 auf einen bestimmten kleinen Abstand 88 nähern konnten, der wegen der dabei eintretenden, noch zu beschreibenden besonderen Wirkungen als «Sicherheitsabstand» bezeichnet werden soll. Das Niet 90 hat sich von oben dem unter der Trägerbahn 100 befindlichen Druckknopfteil 70 genähert. Obwohl der Oberstempel 11, wie in Fig. 2 erläutert wurde, die grösste Hubamplitude 97 zu vollziehen hat, ist er gegenüber der Abwärtsbewegung der Oberzange 10 zurückgeblieben. Die schnelle Abwärtsbewegung der Oberzange 10 wird durch einen entsprechenden Anstieg im Profil der Nockenscheibe 47 ihres Hubgestänges bestimmt. In der in Fig. 4 gezeigten Stellung, die aus nachgenannten Gründen als «Sicherheitsstellung» bezeichnet werden kann, verbleibt die Oberzange 10 für eine gewisse Wartezeit im Stillstand, innerhalb dessen der Oberstempel 11 dann seinen Arbeitshub nachholen kann.

In der Sicherheitsstellung von Fig. 4 liegt ein Sicherheitsabstand 88 vor, der in jedem Fall geringer als die Höhe des Fingers der Bedienungsperson ist. Im weiteren Vollzug ihres Abwärtshubs nach dieser «Sicherheitsstellung» von Fig. 4 kann daher der Finger der Bedienungsperson nicht mehr zwischen die Werkzeuge 10, 11 20 gelangen und verletzt werden. In der vorausgehenden Hubphase aber, also bei der Abwärtsbewegung zwischen Fig. 2 und 4 wäre dies allerdings möglich, doch ist dies durch die bereits eingangs erwähnte besondere Ausbildung des zur Zange 10 gehörenden Hubgestänges 40, 41 in Verbindung mit der auch schon erwähnten Stillstandsbremseinrichtung der Presse ungefährlich. Dies vollzieht sich in folgender Weise:

Gelangt bei dem anfänglichen Abwärtshub der Zange 10 ein Hindernis in den Hubweg, z.B. eine die Trägerbahn 100 über dem Backen-Paar 20 positionierenden Hand der Bedienungsperson, so wirkt der entstehende Gegendruck über die in Fig. 1 gezeigten Gestängeteile, nämlich die Stange 39, auf den vorderen Winkelhebel 40, der dann um sein Schwenklager 42 mit seinem im wesentlichen horizontal verlaufenden Schenkel nach oben bewegt wird. Dadurch bewegt sich der zugehörige im wesentlichen abwärts gerichtete Schenkel 48 von dem Gegenschenkel 49 des anderen Winkelhebels 41 weg. Das Kniegelenk 43 knickt aus. Dadurch stehen die auf den beiden benachbarten Schenkeln 48, 49 befestigten Kontaktelemente 50, 51 nicht mehr in Schliessstellung miteinander; vielmehr wird der Kontakt durch diese Knickbewegung zwischen den beiden Winkelhebeln 40, 41 unterbrochen. Diese Kontaktunterbrechung wirkt sich sofort in einem Stillstand des Pressenantriebs aus, was durch eine zusätzlich wirksame Bremse noch schneller vollzogen werden kann. Dadurch sind Verletzungen der Bedienungsperson durch Unachtsamkeit mit Sicherheit vermieden.

Ist das Hindernis beseitigt, so gelangen die beiden Winkelhebel 40, 41 mit ihren im wesentlichen horizontal verlaufenden Schenkeln von selbst wieder in die Strecklage, was durch Schwerkraft und/oder Federbelastung erreicht wird.

Der Schenkel 48, 49 bewegen sich wieder aufeinander zu und die zugehörigen Kontaktelemente 50, 51 werden wieder geschlossen. Die Antriebsmittel der Presse sind wieder wirksam gestzt. Der weitere Abwärtshub der Werkzeuge 10, 11, 20 kann ablaufen.

Durch die relativ zum Obertempel 11 schnellere Abwärtsbewegung der Oberzange 10 gelangt eine bundartige Verdickung 89 am Stempelhalter 13 zwischen die Verlängerungen 103 der beiden Zangenschenkel 12, zwischen denen, wie bereits erwähnt wurde, der Oberstempel 11 seine damit axial ausgerichtete Hubbewegung ausführt. Die Verlängerungen 103 haben jeweils Gewindeaufnahmen für Stellschrauben 104, die einjustierbare Berührungsstellen 105 bezüglich der Verdickung 89 bilden. Gleich zu Beginn der erwähnten schnellen Abwärtsbewegung der Oberzange 10 gelangen die Berührungsstellen 105 vor die Verdickung 89, deren Umfangsfläche dann als Sperrfläche 106 gegenüber den Schenkelverlängerungen 103 wirksam wird. Die ausweislich der Pfeile 107 durch die Spannung ihrer Feder 36 gehaltenen Zangenschenkel 12 sind dadurch gegenüber einer unerwünschten Spreizung gesichert. Die ordnungsgemässe Lage des Niets 90 im Aufnahmeprofil 37 ist daher zuverlässig gesichert.

In der Sicherheitsstellung von Fig. 4 hat sich das Backen-Paar 20 vom Unterwerkzeug gegenüber dem Unterstempel 21 soweit abwärts bewegt, dass ein seine Stirnfläche 99 überragendes zentrales Richtelement 108 in die Aufnahme des Druckknopfteils 70 gelangt ist. Das Richtelement besteht hier aus einem zentralen Zapfen 108 mit einer konischen Spitze 109. Die konische Spitze 109 wirkt zentrierend mit der erwähnten Bodenöffnung 72 im Topf 73 des Druckknopfteils 70 zusammen. Dabei wird das Druckknopfteil 70 durch die Federbelastung 82 in dem erwähnten Aufnahmeprofil 55 der Unterbacken 27 unverändert festgehalten.

In der Sicherheitsstellung von Fig. 4 ist schliesslich der Unterstempei 21 durch die bis dahin vollzogene Abwärtsbewegung 57 des Unterwerkzeugs 20 in eine am besten aus Fig. 8 ersichtliche zylindrische Eingangsöffnung 110 gelangt, wodurch auch eine Zentrierung der Unterbacken 27 bezüglich des Unterstempels 21 erfolgt.

Im weiteren Vollzug des Abwärtshubs 30, 52, 57 der Werkzeuge vollführt der Oberstempel 11 einen wesentlichen Teil seiner Hubamplitude 97 und trifft dabei auf den Kopf 94 des Niets 90, wenn die Oberzange 10 ihren aus Fig. 6 ersichtlichen unteren Totpunkt ihrer Hubamplitude 96 fast erreicht hat. Dabei hat sich die erwähnte Verdickung 89 unter die Berührungsstellen 105 der beiden Schenkelverlängerungen 103 bewegt und dadurch die Zangenschenkel 12 wieder spreizfähig gemacht. Der Stempelhalter 13 besitzt darüber hinaus noch Steureflächen 111, die mit entsprechenden Gegenflächen 112 der beiden Zangenschenkel 12 zusammenwirken und diese, gegen die Wirkung ihrer Feder 36 im Sinne der Pfeile 120 spreizen. Das Aufnahmeprofil 37 der Zangenschenkel 12 gibt dadurch den Kopf 94 des Niets 90 frei und der Oberstempel 11 kann, wie Fig. 9 verdeutlicht, das Hohlniet 92 durch die Trägerbahn drücken. Das Hohlniet 92 trifft dabei auf die konische Spitze 109 des zentralen Zapfens 108 vom Unterstempel 21. Seine Konizität dient als Leitfläche 109 für das Hohlniet.

In der aus Fig. 6 ersichtlichen Position der Werkzeuge hat auch das Backen-Paar 20 nahezu seine untere Totpunktlage erreicht, die es unter die strichpunktierte Ebene 98 der Stirnfläche 99 des Unterstempels 21 herabgeführt hat. Vorausgehend kommt es dabei zu einer weiteren Wechselwirkung zwischen dem Oberstempel 21 und den Unterbacken 27, was am besten anhand der Fig. 8 zu erläutern ist.

Die Unterbacken 27 besitzen oberhalb ihres Aufnahmeprofils 55 für das Druckknopfteil 70 eine sich trichterförmig verjüngende Ausgangsöffnung 113, die enger bemessen ist als die Breite 114 des Unterstempels 21. Die trichterförmige Ausgangsöffnung bildet somit seitliche Steuerflächen 113, die gegen die aus Fig. 8 ersichtliche Umfangsfläche 115 des Unterstempels 21 laufen und dadurch auch eine durch die Pfeile 116 von Fig. 6 verdeutlichte Spreizbewegung der beiden Unterbacken 27 ausführen. Dadurch wird der bis dahin im Aufnahmeprofil 55 der Unterbacken 27 festgehaltene Druckknopfteil 70 freigegeben. Dies wirkt sich auf seine Lagesicherung nicht nachteilig aus, denn diese ist, wie bereits beschrieben wurde, zwischenzeitlich durch die Richtwirkung des zentralen Zapfens 108 von der Stirnfläche 99 des Unterstempels 21 übernommen worden; jetzt können die Unterbacken 27 zur Lagesicherung des Druckknopfteils 70 nichts mehr beitragen. Die Richtelemente des Unterstempels 21 führen daher den Druckknopfteil 70 bei der weiteren Abwärtsbewegung des Backen- Paars 20 zur Trägerbahn 100, wo es zu der geschilderten Wechselwirkung zwischen der konischen Zapfenspitze 109 und dem Hohlniet 92 des von oben zugeführten Befestigungsteils 90 kommt.

Jetzt gelangt auch der Oberstempel 11 in seinen unteren Totpunkt und vollzieht in Wechselwirkung mit dem Unterstempel 21 die gewünschte Nietarbeit; das Ende des Hohlniets 92 wird an der konischen Zapfenspitze 109 deformiert und umgreift den Boden des Topfes 73, wodurch es zu der aus Fig. 7 ersichtlichen Nietbefestigung des Druckknopfteils 70 an der Trägerbahn 100 durch das Niet 90 kommt.

Jetzt setzt der Aufwärtshub der Bewegung 30. 52, 57 der Werkzeuge 10, 11, 20 ein. Fig. 7 zeigt dabei eine Zwischenposition, welche die besondere Abstreifwirkung des Backenpaars 20 demonstriert. Nach vollzogener Vernietung befindet sich nämlich der Druckknopfteil 70 zunächst noch auf dem die geschilderte Richtwirkung ausübenden zentralen Zapfen 108 des Unterstempels 21. Wie durch die unterschiedlichen Längen der in Fig. 7 eingezeichneten Rückhub-Pfeile 117. 118, 119 verdeutlicht ist, bewegt sich die Oberzange 10 und vor allem der Oberstempel 11 schneller wieder aufwärts, als das Unterbacken-Paar 20. Dadurch entsteht zwischen den Werkzeugen oberhalb der Trägerbahn 100 ein Freiraum und das Unterbacken-Paar 20 streift dabei den festgenieteten Druckknopfteil 70 zusammen mit der Trägerbahn 100 vom Zapfen 108 des Unterstempels 21 ab. Die mit dem Druckknopfteil 70 ausgerüstete Trägerbahn 70 liegt dadurch, wie Fig. 7 zeigt, zwischen den Werkzeugen 10, 21 frei und kann von der Bedienungsperson ohne weiteres aus der Nietpresse entfernt werden. Durch die schnellere Abwärtsbewegung des Oberstempels 11 sind schliesslich auch die erwähnten seitlichen Steuerflächen 111 am Stempelhalter 13 oberhalb von den Gegenflächen 112 zwischen den beiden Zangenschenkel 12 gelangt, so dass diese sich unter der Wirkung ihrer Feder 36 in ihre Zugklapplage zurückbewegen konnten, die durch Anschläge gesichert ist, die z.B. durch die an ihnen befindlichen Stifte 34 und die Randaussparungen 35 ihrer Lagerplatte 33 zustande kommen.

Die Werkzeuge 10, 11, 20 bewegen sich dann in ihre aus Fig. 2 ersichtliche Ausgangslage im oberen Totpunkt ihrer Hubamplitude 95, 96, 97 zurück, wo sie in der bereits geschilderten Weise wieder mit einem neuen Druckknopfteil 70 und einem neuen Niet 90 ihrer Zuführeinrichtungen 68, 83 geladen werden können.

Aus Platzgründen sind die Zuführwege dieser beiden Einrichtungen 68, 83, rechtwinkelig zueinander versetzt, denn die Schwenkbewegung des Schlägers 85 erfolgt von der Seite her, während die Ladebewegung des Schiebers 67 im Unterwerkzeug 20 dazu rechtwinkelig von hinten nach vorne erfolgt. Dementsprechend sind auch die Schwenkebenen der Oberzange 10 gegenüber dem Unterbacken-Paar 20 zueinander rechtwinkelig orientiert, wie aus Fig. 12 am besten zu erkennen ist. Der besseren Darstellung wegen sind aber in den Fig. 2 bis 7 die Zangenschenkel 12 und die Unterbacken 27 in der gleichen Ebene mit ihren aus Fig. 6 am besten ersichtlichen Spreizrichtungen 120, 116 dargestellt. Für die Einführung des Befestigungsteil 90 durch den Schläger 85 der Zuführeinrichtung 83 sind vor dem Aufnahmeprofil 37 zwischen den Zangenschenkeln 12 noch ein aus Fig. 3 ersichtlicher Einlasstrichter 121 vorgesehen, der Leitflächen für die einwandfreie Zuführung des Befestigungsteils 90 besitzt.

## Patentansprüche

1. Nietpresse zur Befestigung (Nietung) eines eine Schliessfunktion ausübenden Funktionsteils (70), insbesondere Druckknopfteils, an einer Trägerbahn (100), wie einem Kleidungsstück, mittels eines verformbare Halteelemente (92), insbesondere einen Nietschaft aufweisenden Befestigungsteils (90), mit einem zweiteiligen Oberwerkzeug (10, 11), bestehend aus einem hubgesteuerten (30), die Nietarbeit vollziehenden Oberstempel (11) einerseits sowie aus einer demgegenüber phasenversetzt und mit eigener Amplitude (97) hubbeweglichen (52) Oberzange (10) mit wenigstens zwei Schenkeln (12) andererseits, der Oberstempel (11) ist zwischen den gegeneinander federbelasteten (36) Oberzangen-Schenkein (12) angeordnet, die durch die Hubbewegung des Oberstempels (11) mittels seitlicher Steuerflächen (111, 112) selbsttätig spreizbar sind und zwischen sich eine Aufnahme (37) für das eine Teil besitzen, und mit einem zweiteiligen Unterwerkzeug (20, 21), bestehend aus einem ortsfesten Unterstempel (21 ) und aus einer höhenveränderlichen Bühne (26) zum Auflegen der Trägerbahn (100), welche quer zur Stempellängsachse verläuft und den Unterstempel (21) umgibt, dadurch gekennzeichnet, dass das Oberwerkzeug (10, 11) das Befestigungsteil (90) und das Unterwerkzeug (20, 21 ) das Funktionsteil (70) positionieren, die Oberzangen-Schenkel (12) in einer Axialebene des Oberstempels angeordnet sind und auf einem Hub-Teilstück des Oberstempels (11) mit Sperrflächen (106) zusammenwirken, welche eine Spreizbewegung (120) der Oberzangen-Schenkel (12) ausschliessen, dass auf der Bühne (26) ein Paar (20) von zueinander spreizbeweglichen Unterbacken (27) angeordnet ist, die Unterbacken (27) zwischen sich ein Aufnahmeprofil (55) zum Halten des Funktionsteils (70) aufweisen, gegeneinander federbelastet (54) sind und bei der Hubbewegung der Bühne (26 durch Steuerflächen (115) zwischen dem Unterbacken-Paar (20) und dem ruhenden Unterstempel (21) selbsttätig spreizbar sind und ihre Spreizbewegung (116) in einer Radialebene zur Stempellängsachse angeordnet ist, und dass die mit den Unterbacken (27) ausgerüstete Bühne (26) einen eigenen Hubtrieb (57, 60) besitzt, der das Unterbacken-Paar (20) unter die Stirnfläche (99) des ortsfesten Unterstempels (21) absenkt und der Unterstempel (21) eine Stirnfläche (99) mit Richtelementen (108) zur Lagesicherung des aus den Unterbacken (27) entnommenen Funktionsteils (70) besitzt.

2. Nietpresse nach Anspruch 1, dadurch gekennzeichnet, dass die Bühne (26) am freien Ende eines schwenkbaren Arms (23) angeordnet ist, dessen Schwenkbewegung vom Hubantrieb (19) des Oberstempels (11) aus gesteuert (16, 60) wird.

3. Nietpresse nach Anspruch 2, dadurch gekennzeichnet, dass der Arm (23) über eine Stange (60) mit einem durch einen Exzenter (19) gesteuerten Hebel (16) des zum Oberstempel (11) gehörenden Hubgestänges verbunden ist.

4. Nietpresse nach Anspruch 3, dadurch gekennzeichnet, dass die Verbindungsstange (60) mit einem eine Axialfederung aufweisenden Teleskop (62) versehen ist.

5. Nietpresse nach einem oder mehreren der Ansprüche 1 bis 4, dadruch gekennzeichnet, dass die an der Stirnfläche (99) des Unterstempels (21) befindlichen Richtelemente (108) zugleich Leitflächen (109) für die verformbaren Halteelemente (92) des vom Oberwerkzeug (10) zugeführten Befestigungsteils (90), insbesondere einem eine Kappe (94) aufweisenden Hohlniet (92), besitzen.

6. Nietpresse nach Anspruch 5, dadurch gekennzeichnet, dass die Richtelemente aus einem eine konische Spitze (109) aufweisenden Zapfen (108 bestehen, der koaxial am Unterstempel (21 ) angeordnet ist und über dessen Stirnfläche (99) emporragt.

7. Nietpresse nach einem oder mehreren der Ansprüche 1 bis 6, dadurch gekennzeichnet, dass die Hubphase und die Hubamplitude (96) des Oberstempels (11) bezüglich denjenigen (97) der Oberzange (10) derart versetzt sind, dass längs eines wesentlichen Stücks der Abwärtsbewegung des aufgenommenen Befestigungsteils (90) die Verlängerungen (103) der Oberzangen-Schenkel (12) an den Sperrflächen (106) des Oberstempels (11) spreizungshindernd anliegen, insbesondere in einer einen sog. «Sicherheitsabstand» (88) kennzeichnenden Hublage (Fig. 4) der Oberzange (10) von den Unterwerkzeugen (20), wo ein auf Hindernisse im Hubweg der Oberzange (10) ansprechender Schalter (50. 51 ) die Hubbewegung der Nietpresse stoppt.

8. Nietpresse nach Anspruch 7, dadurch gekennzeichnet, dass die Sperrflächen (106) von einer bundartigen Verdickung (89) des Oberstempels (11) gebildet sind und die damit zusammenwirkenden Berührungsstellen (105) der Verlängerungen (103) an den Oberzangen-Schenkeln (12) gegenüber den Verdickungen (89) einstellbar sind.

9. Nietpresse nach einem oder mehreren der Ansprüche 1 bis 8, dadurch gekennzeichnet, dass neben der Bühne eine Zuführeinrichtung (66, 67) für die Funktionsteile (70) angeordnet ist, die in der oberen Totpunktlage der Brücken-Hubbewegung mit dem Aufnahmeprofil (55) zwischen den Unterbacken (27) ausgerichtet ist und die Zuführeinrichtung (66, 67) in einer zwischen den beiden Unterbacken (27) liegenden Ebene angeordnet ist, die senkrecht zur Spreizrichtung (116) der Unterbacken (27) verläuft.

10. Nietpresse nach einem oder mehreren der Ansprüche 1 bis 9, dadurch gekennzeichnet, dass eine weitere Zuführeinrichtung (83) für die Befestigungsteile (90) in der oberen Hub- Endstellung mit den Aufnahmen (37) zwischen den Oberzangen-Schenkeln (12) ausgerichtet ist, diese Zuführeinrichtung (83) gegenüber derjenigen (66, 67) der Funktionsteile (70) versetzt, insbesondere rechtwinklig angeordnet ist, und die Spreizrichtung (120) der Oberzangen-Schenkel (12) gegenüber derjenigen (116) der Unterbacken (27) demgemäss versetzt, insbesondere dazu rechtwinklig angeordnet ist.

## Revendications

1. Presse à riveter pour fixer (riveter) une pièce fonctionnelle de fermeture (70), notamment un élément de boutonpression, sur un support en forme de bande (100), tel qu'un vêtement, à l'aide d'un élément de maintien déformable (92), notamment à l'aide d'une pièce de fixation (90) comportant une tige de rivet, comportant un outil supérieur (10, 11) en deux parties qui est constitué par un poinçon supérieur (11 ) actionnable en va-et-vient (30) qui effectue l'opération de rivetage, d'une part, et une pince supérieure (10) déplaçable en va-et-vient (52) avec une amplitude propre (97)et déphasée par rapport audit poinçon supérieur, cette pince supérieure présentant au moins deux branches (12), d'autre part, le poinçon supérieur (11) est disposé entre les branches (12) de la pince supérieure qui sont sollicitées l'une vers l'autre élastiquement (36), lesdites branches pouvant être écartées l'une de l'autre automatiquement par les déplacements du poinçon supérieur (11) à l'aide de surfaces de guidage latéral (111, 112), tout en définissant entre elles un logement (37) pour l'une des pièces, et comportant un outil inférieur (20, 21 ) en deux parties composé d'un poinçon inférieur fixe (21 ) et une plaque de support (26) dont la hauteur est variable et qui sert à la mise en place du support en forme de bande (100), qui s'étend transversalement par rapport à l'axe longitudinal du poinçon et qui entoure le poinçon inférieur (21 ), caractérisée en ce que l'outil supérieur (10, 11) positionne la pièce de fixation (90) et l'outil inférieur (20, 21 ) positionne la pièce fonctionnelle (70), les branches (12) de la pince supérieure sont disposées dans un plan axial du poinçon supérieur et coopèrent sur une certaine longueur partielle de la course du poinçon supérieur (11 ) avec des surfaces de retenue (106) qui empêchent un mouvement d'écartement (120) desdites branches (12) de la pince supérieure, en ce que sur la plaque de support (26) il est disposé une paire (20) de joues inférieures (27) pouvant exécuter un mouvement d'écartement l'une par rapport à l'autre, les joues inférieures (27) définissent entre elles un profil récepteur (55) pour maintenir la pièce fonctionnelle (70), lesdites joues inférieures étant sollicitées élastiquement (54) et appelées à s'écarter l'une de l'autre automatiquement par l'action de la surface de guidage (115) entre la paire de joues inférieures (20) et le poinçon inférieur fixe (21 ), lors d'un déplacement de ladite plaque de support (26), le mouvement d'écartement (116) s'effectuant dans un plan radial par rapport à l'axe longitudinal du poinçon, et en ce que la plaque de support (26) équipée des joues inférieures (27) comporte un mécanisme d'entraînement propre (57, 60) qui abaisse la paire de joues inférieures (20) jusqu'au-dessous de la face frontale (99) du poinçon inférieur fixe (21), et le poinçon inférieur (21 ) présente une face frontale (99) pourvue d'éléments de positionnement (108) pour positionner la pièce fonctionnelle (70)dégagée des joues inférieures (27).

2. Presse à riveter selon la revendication 1 caractérisée en ce que la plaque de support (26) est disposée à l'extrémité libre d'un bras pivotant (23) dont le mouvement de pivotement est commandé (16, 60) par le mécanisme d'entraînement (19) du poinçon supérieur (11 ).

3. Presse à riveter selon la revendication 2 caractérisée en ce que le bras (23) est lié à un levier (16) de la tringlerie de commande associée au poinçon supérieur (11), ladit levier (16) étant commandé par un excentrique (19).

4. Presse à riveter selon la revendication 3 caractérisée en ce que la tige de liaison (60) comporte un télescope (62) pourvu d'un ressort axial.

5. Presse à riveter selon une ou plusieurs des revendications 1 à 4 caractérisée en ce que les éléments de positionnement (108) prévus sur la face frontale (99) du poinçon inférieur (21 ) comportent également des surfaces de guidage (109) pour les éléments de maintien déformables (92) de la pièce de fixation (90) amenée par l'outil supérieur (10), ladite pièce de fixation étant notamment consituée par un rivet creux (92) muni d'une tête (94).

6. Presse à riveter selon la revendication 5 caractérisée en ce que les éléments de positionnement sont constitués par un tenon (108) présentant une pointe conique (109) et disposés co- axialement par rapport au poinçon inférieur (21 ) tout en dépassant de la face frontale (99) de celui-ci.

7. Presse à riveter selon une ou plusieurs des revendications 1 à 6 caractérisée en ce que la phase du déplacement et l'amplitude du déplacement du poinçon supérieur (11 ) sont décalées par rapport à celles (97) de la pince supérieure (10), que sur une grande partie du déplacement descendant effectué par la pièce de fixation (90) ci-dessus, les prolongements (103) des branches (12) de la pince supérieure sont en contact avec les surfaces de retenue (106) du poinçon supérieur (11) de manière à empêcher un mouvement d'écartement, notamment dans une position dite de «distance de sécurité» (88) par laquelle passe par rapport aux outils inférieurs (20) la pince supérieure (10) lors de son déplacement (Figure 4), position dans laquelle un contacteur (50, 51 ) réagissant à des obstacles qui se trouvent sur la trajectoire de ladite pince supérieure (10) interrompt les déplacements de la presse à riveter.

8. Presse à riveter selon la revendication 7 caractérisée en ce que les surfaces d'arrêt (106) sont formées par un renforcement (89) du type collet que présente le poinçon supérieur (11), cependant que les endroits de contact (105) des prolongements (103) sur les branches (21 ) de la pince supérieure coopèrent avec ledit renforcement et sont ajustables par rapport à ce dernier.

9. Presse à riveter selon une ou plusieurs des revendications 1 à 8 caractérisée en ce qu'à côté de la plaque de support il est prévu des dispositifs d'amenée (66, 67) des pièces fonctionnelles (70), dispositifs qui dans la position de point mort haut sont allignés sur le profil récepteur (55) défini entre les joues inférieures (27), et en ce que le dispositif d'amenée (66, 67) est disposé dans un plan situé entre les deux joues inférieures (27), ce plan s'étendant perpendiculairement à la direction d'écartement (116) desdites joues inférieures.

10. Presse à riveter selon une ou plusieurs des revendications 1 à 9 caractérisée en ce qu'elle comporte un autre dispositif d'amenée (83) pour les pièce de fixation (90), qui dans la position extrême haute est aligné sur les longements (37) définits entre les branches (12) de la pince supérieure, ce dispositif d'amenée (83) étant par rapport au dispositif d'amenée (66, 67) des pièces fonctionnelles (70) décalé, notamment décalé d'un angle droit, et en ce que la direction d'écartement (120) des branches (12) de la pince supérieure est décalée en correspondance par rapport au déplacement d'écartement (116) des joues inférieures (27), ce décalage étant notamment de 90°.

## Claims

1. A rivet press for fixing (riveting) a functional member (70) which performs a closing function, in particular a press stud member, to a carrier web (100) such as an item of clothing, by means of a deformable holding element (92), in particular a fixing member (90) having a rivet shank, having a two-part upper tool (10, 11 ) comprising an upper punch (11) which is controlled in respect of its stroke movement (30) and which performs the riveting operation, on the one hand, and comprising an upper tongs arrangement (10) having at least two limbs (12) on the other hand, the upper tongs arrangement being movable with a stroke movement (52) in phase-shifted relationship with respect to the upper punch (11) and with its own amplitude (97), the upper punch (11) is arranged between the limbs (12) of the upper tongs arrangement which are spring-loaded (36) towards each other an which can be automatically spread by the stroke movement of the upper punch (11) by means of lateral control surfaces (111, 112) and have between them a receiving means (37) for the one member, and having a two-part lower tool (20, 21 ) comprising a stationary lower punch (21) and a platform (26) which is variable in respect of height for supporting the carrier web (100) which extends transversely with respect to the longitudinal axis of the punch ans is disposed around the lower punch (21), characterised in that the upper tool (10, 11), the fixing member (90) and the lower tool (20, 21) position the functional member (70), the limbs (12) of the upper tongs arrangement are arranged in an axial plane of the upper punch and over a part of the stroke movement of the upper punch (11) co-operate with locking sufaces (106) which prevent a spreading movement (120) of the limbs (12) of the upper tongs arrangement, that a pair of lower jaws (27) which can be spread relative to each other is arranged on the platform (26), the lower jaws (27) have between them a receiving configuration (55) for holding the functional member (70) and are spring-loaded (54) towards each other and are automaticallly spreadable in the stroke movement of the platform (26) by control surfaces (115) between the pair of lower jaws (20) and the stationary lower punch (21 ) and their spreading movement (116) is disposed in a radial plane with respect to the longitudinal axis of the punch, and that the platform (26) which is provided with the lower jaws (27) has its own stroke-motion drive (57, 60) which lowers the pair of lower jaws (20) beneath the end face (99) of the stationary lower punch (21 ) and the lower punch (21 ) has an end face (99) with aligning elements (108) for securing the functional member (70) taken from the lower jaws (27) in position.

2. Arivetpress according to claim 1 characterised in that the platform (26) is arranged at the free end of a pivotable arm (23), the pivotal movement of which is controlled (16, 60) from the stroke-motion drive (19) of the upper punch (11).

3. A rivet press according to claim 2 characterised in that the arm (23) is connected by way of a rod (60) to a lever (16) of the stroke-motion linkage associated with the upper punch (11). the lever (16) being controlled by an eccentric (19).

4. A rivet press according to claim 3 characterised in that the connecting rod (60) is provided with a telescopic means (62) having an axial spring effect.

5. A rivet press according to one or more of claims 1 to 4 characterised in that the aligning elements (108) on the end face (99) of the lower punch (21 ) at the same time have guide surfaces (109) for the deformable holding elements (92) of the fixing member (90) which is supplied by the upper tool (10), in particular a hollow rivet (92) having a cap (94).

6. A rivet press according to claim 5 characterised in that the aligning elements comprise a projection (108) which has a conical tip (109) and which is arranged coaxially on the lower punch (21 ) and which sticks up beyond the end face (99) thereof.

7. A rivet press according to one or more of claims 1 to 6 characterised in that the stroke-motion phase and the stroke-motion amplitude (96) of the upper punch (11) are displaced with respect to those (97) of the upper tongs arrangement (10) in such a way that along a substantial portion of the downward movement of the received fixing member (90) the extensions (103) of the limbs (12) of the upper tongs arrangement bear against the locking surfaces (106) of the upper punch (11), to prevent spreading movement, in particular in a stroke-motion position (Figure 4), which characterises a so-called «safety distance» (88), of the upper tongs arrangement (10) from the lower tools (20), where a switch (50, 51 ) responsive to obstacles in the path of the movement of the upper tongs arrangement (10) stops the stroke movement of the rivet press.

8. A rivet press according to claim 7 characterised in that the locking sufaces (106) are formed by a shoulder-like thickened portion (89) on the upper punch (11 ) and the contact locations (105), which cooperate therewith, of the extensions (103) on the limbs (12) of the upper tongs arrangement are adjustable relative to the thickened portions (89).

9. A rivet press according to one or more of claims 1 to 8 characterised in that arranged beside the platform is a feed means (66, 67) for the functional members (70) which in the top dead centre position of the stroke movement of the bridge is aligned with the receiving configuration (55) between the lower jaws (27) and the feed means (66, 67) is arranged in a plane which is disposesd between the two lower jaws (27) and which extends perpendicularly to the spreading direction (116) of the lower jaws (27).

10. A rivet press according to one or more of claims 1 to 9 characterised in that a further feed means (83) for the fixing members (90) is aligned in the upper limit position of the stroke movement with the receiving means (37) between the limbs (12) of the upper tongs arrangement, said feed means (83) is arranged in displaced relationship and in particular at a right angle with respect to the feed means (66, 67) for the functional members (70), and the spreading means (120) of the limbs (12) of the upper tongs arrangement are accordingly arranged in displaced relationship and in particular at a right angle to the spreading means (116) for the lower jaws (27).
